# EUROPÄISCHE PATENTANMELDUNG

(11) **EP 0 340 770 A1**
(43) Veröffentlichungstag der Anmeldung: **08.11.1989**
(21) Anmeldenummer: 89108056.6
(22) Anmeldetag: 03.05.1989
(51) Int. Cl.: B65H 75/40

(54) **Gerät zum Transport von Kabeltrommeln**

(30) Priorität: 05.05.1988 DE 3815363; 24.10.1988 DE 3836202
(71) Anmelder: Föckersperger, Walter, D-8311 Wurmsham (DE)
(72) Erfinder: Föckersperger, Walter, D-8311 Wurmsham (DE)
(74) Vertreter: Lamprecht, Helmut, Dipl.-Ing.

(57) **Zusammenfassung**

Ein Gerät zum Transport von Kabeltrommeln (96) besitzt einen fahrbaren Rahmen (10) mit zwei zueinander parallelen und in ihrem horizontalen Abstand voneinander verstellbaren Schenkeln (12a, 12b), welche von einer zu ihrer Verstellbarkeit dienenden, horizontalen Führung (26, 28) unter Bildung eines etwa U-förmigen Rahmengrundrisses frei vorspringen. An jedem der Schenkel (12a, 12b) ist jeweils um eine gemeinsame, zur Führung (26, 28) parallele Achse verschwenkbar ein Hubarm (38a, 38b) gelagert, der durch eine Stellvorrichtung (40) verschwenkbar und in einer gewählten Schwenkstellung feststellbar ist. Die Hubarme (38a, 38b) sind an ihrem freien Ende jeweils mit einander zugeordneten, spannzangenartigen Klemmvorrichtungen (36a, 36b) versehen, die um jeweils eine zur Schwenkachse parallele Achse am Hubarm (38a, 38b) gelagert sind und zur Lagerung einer Kabeltrommel (96) zwischen den Hubarmen dienen.

## Beschreibung

Die Erfindung betrifft ein Gerät zum Transport von Kabeltrommeln mit einem fahrbaren Rahmen, an dem mit axialem Abstand zwei durch eine Stellvorrichtung um eine gemeinsame, horizontale Schwenkachse verschwenkbare und in einer gewählten Schwenkstellung feststellbare Hubarme angeordnet sind, deren Abstand in Richtung der Schwenkachse einstellbar ist und die an ihren freien Enden mit einander zugeordneten Lagerungsvorrichtungen zur Lagerung einer Kabeltrommel zwischen den Hubarmen versehen sind, die an den Hubarmen als in die Nabe der Kabeltrommel einschiebbare Elemente ausgebildet und um jeweils eine zur Schwenkachse parallele Achse drehbar an den Hubarmen gela gert sind.

Ein Kabeltransportwagen dieser Art ist aus der DE-OS 34 43 756 bekannt, wobei ein flaches Fahrgestell zwei seitliche Tragrahmen umfaßt, an deren beiden Enden Räder gelagert sind. Auf den Tragrahmen ist eine diese überquerende, durch einen Antrieb verstellbare Keilwelle gelagert, auf der verschiebbar aber drehfest zwei Hubarme angeordnet sind, deren Abstand somit auf die Breite einer Kabeltrommel einstellbar ist. Der Schwenkbereich der Hubarme greift nicht über das Ende des Fahrgestells hinaus.

Um eine Kabeltrommel aufzunehmen, wird das Fahrgestell derart an die Kabeltrommel herangeschoben, daß die beiden seitlichen Tragrahmen seitlich von der Kabeltrommel verlaufen. Die Tragrahmen müssen deshalb einen Abstand voneinander aufweisen, der mindestens der maximalen Breite einer im Lagerungsbereich anzutreffenden Kabeltrommel entspricht. Da die Breite der Kabeltrommeln unterschiedlich ist und sichergestellt sein muß, daß jede gelagerte Kabeltrommel gegebenenfalls vom Kabeltransportwagen aufgenommen werden kann, müssen benachbarte Kabeltrommeln von schmäleren Kabeltrommeln einen so ausreichend großen Abstand aufweisen, daß die beiden seitlichen Tragrahmen des Fahrgestells ungehindert von anderen Kabeltrommeln beiderseits einer schmalen Kabeltrommel angeordnet werden können. Dadurch geht wertvoller Lagerraum verloren, weil selbst sehr schmale Kabeltrommeln die gleiche Grundfläche erfordern, wie die breitesten Kabeltrommeln.

Durch die Anordnung der Hubarme auf einer gemeinsamen Keilwelle oder einem ähnlichen, eine stets gemeinsame Bewegung beider Hubarme erzwingenden Element besteht außerdem das Problem, daß die an den Enden der Hubarme angeordneten Lagerungsvorrichtungen dann nicht in die ihnen zugeordneten Nabenöffnungen der Kabeltrommel eingeführt werden können, wenn das Fahrgestell des Kabeltransportwagens nicht in der gleichen Ebene auf steht, wie die Kabeltrommel selbst. Da erfahrungsgemäß Lagerplätze Bodenunebenheiten aufweisen können, besteht beispielsweise die Möglichkeit, daß eines der Räder des Kabeltransportwagens in eine Vertiefung gerät und deshalb die Aufstandsebene des Kabeltransportwagens einen Winkel zur Aufstandsebene der Kabeltrommel einschließt. Dadurch weicht aber auch die gemeinsame Achse der Lagerungsvorrichtungen an den Enden der Hubarme von der Achsrichtung der Kabeltrommel ab und es wird unmöglich, die Kabeltrommel mit den Hubarmen zu erfassen.

Der Erfindung liegt deshalb die Aufgabe zugrunde, ein Gerät der eingangs genannten Art so auszugestalten, daß in einem Kabellager Kabeltrommeln unterschiedlicher Breite platzsparend mit relativ geringem seitlichem Abstand voneinander angeordnet und dennoch zuverlässig erfaßt, bewegt und umgesetzt werden können. Dabei soll sich das Gerät nicht allein für den Transport von Kabeltrommeln eignen, es soll vielmehr durch zweckmäßige Ausgestaltung auch geeignet sein, es einer einzigen Person zu ermöglichen, die wesentlichen Tätigkeiten in einem Kabellager allein durchzuführen, insbesondere das Umsetzen und Aufbocken bzw. Verladen von Kabeltrommeln und die Abgabe von Teilmengen der vorrätig gehaltenen Kabeln.

Die Lösung dieser Aufgabe besteht erfindungsgemäß darin, daß bei dem eingangs genannten Gerät der Rahmen zwei jeweils einen der Hubarme und eine ihm zugeordnete Stellvorrichtung tragende, längs einer achsparallel zur Schwenkachse der Hubarme verlaufenden Führung in ihrem Abstand zueinander verstellbare und von dieser Führung unter Bildung eines etwa U-förmigen Rahmengrundrisses frei vorspringende Schenkel aufweist. Mit einem derartigen Gerät wird es möglich, den Abstand der beiden Rahmenschenkel der Breite einer ausgewählten Kabeltrommel anzupassen und das Gerät derart an die Reihe der gelagerten Kabeltrommeln heranzufahren, daß die beiden Schenkel die ausgewählte Kabeltrommel beidseitig umgreifen. Es können dann die Hubarme so weit angehoben werden, daß sich die Lagerungsvorrichtungen in der Höhe der Nabe der Kabeltrommel befinden, worauf die Lagerungsvorrichtungen in die Nabe eingeschoben werden, sei es durch eine Verringerung des Abstandes der beiden Schenkel des Rahmens oder durch eine axial bewegliche Anordnung dieser Vorrichtungen. Anschließend werden die Lagerungsvorrichtungen in der Nabe gesichert, z.B. verspreizt, und die Kabeltrommel wird durch weiteres Schwenken der Hubarme vom Boden abgehoben. Anschliessend kann das Gerät die Kabeltrommel aus der Vorratsreihe herausbewegen.

Sofern das erfindungsgemäße Gerät nicht nur als reine Transporteinrichtung für Kabeltrommeln bestimmt ist, kann es auch für weiteren Einsatz im Bereich eines Kabellagers mit zusätzlichen Einrichtungen versehen werden, die die Wendigkeit des Gerätes erhöhen, die Bedienbarkeit vereinfachen und insbesondere das Um- bzw. Abspulen von Kabelteilen ermöglichen.

Die Fahrbarkeit des Gerätes wird vorzugsweise dadurch erreicht, daß an den freien Enden der Schenkel jeweils ein Rad um eine zur Schwenkachse parallele Achse drehbar gelagert ist und daß mindestens ein weiteres, lenkbares Rad an einem die Führung aufweisenden Rahmenkopf angeordnet ist, wobei vorzugsweise mindestens einem Rad ein motorischer Antrieb zugeordnet ist. Vorzugsweise ist am Rahmenkopf ein um eine vertikale Achse verschwenkbares Rad angeordnet. Dieses Rad kann gemeinsam mit einer Deichsel oder einer Anhängekupplung um die vertikale Achse verschwenkbar sein.

Eine besonders einfache und zweckmäßige Ausführungsform ergibt sich dadurch, daß die beiden Schenkel führungsseitig jeweils mit parallel zur Schwenkachse verlaufenden, gegeneinander gerichteten Führungsbalken versehen sind, welche miteinander längsverschieblich in Eingriff stehen.

Eine besonders einfache und stabile Ausführungsform besteht darin, daß der eine Schenkel mit einer als Führungsbalken dienenden, etwa vertikal angeordneten Platte verbunden ist, deren obere und untere Kanten als Führungsleisten dienen und in diese Platte oben und unten übergreifende Führungsrinnen an dem als Rahmenkopf dienenden anderen Führungsbalken eingreifen.

Noch eine weitere, sehr zweckmäßige Ausgestaltung ist es, daß am Rahmenkopf mindestens eine absenk bare Stütze derart angeordnet ist, daß in ihrem abgesenkten Zustand das lenkbare Rad vom Boden abgehoben ist.

Noch eine weitere, sehr vorteilhafte Ausgestaltung besteht darin, daß am Rahmenkopf um eine zur Schwenkachse parallele Achse verschwenkbar ein Arm gelagert ist, der an seinem freien Ende mit einer zur Schwenkachse parallelen Lagerung für eine Kabeltrommel bzw. einen Kabelstern versehen ist und der zwischen einer Transportstellung, in der sich das freie Ende dieses Arms über dem Rahmenkopf befindet, und einer Betriebsstellung, in der sich das freie Ende des Arms auf der von den Hubarmen abgewandten Seite des Rahmenkopfes vor dem Rahmenkopf befindet, verstellbar ist.

Nach einer besonders zweckmäßigen Ausbildung ist zwischen dem am Rahmenkopf verschwenkbaren Arm und der absenkbaren Stütze eine Einrichtung zur Bewegungsübertragung derart angeordnet, daß die Stütze ihre angehobene Stellung einnimmt, wenn sich der Arm in der Transportstellung befindet und ihre abgesenkte Stützstellung, wenn sich der Arm in seiner Betriebsstellung befindet.

Nach einer weiteren zweckmäßigen Ausgestaltung sind das lenkbare Rad und der am Rahmenkopf verschwenkbare Arm an einem gegenüber dem Rahmenkopf um eine vertikale Achse verschwenkbaren Drehstück angebracht.

Dabei ist es eine besonders zweckmäßige Ausgestaltung, daß die Lagerung am freien Ende des am Rahmenkopf verschwenkbaren Arms mit einem Anschlag zur axialen Positionierung eines von der Lagerung aufzunehmenden Kabelsterns oder einer Kabeltrommel versehen ist, die geeignet ist, die diesem Arm benachbarte stirnseitige Begrenzung des Kabelsterns bzw. der Kabeltrommel in der Radialebene des lenkbaren Rades zu positionieren, und daß der am Rahmenkopf verschwenkbare Arm zumindest bis zur Anlage des Umfanges dieser stirnseitigen Begrenzung am Stützrad verschwenkbar ist.

Durch diese Anordnung wird es möglich, das durch die Stütze vom Boden abgehobene Stützrad als Antriebsrad für den Kabelstern oder die Kabeltrommel auf dem verschwenkbar am Rahmenkopf gelagerten Arm einzusetzen, um mit motorischem Antrieb eine gewünschte Kabellänge von der von den Hubarmen getragenen Kabeltrommel abzuspulen. Um diese Kabellänge genau bemessen zu können, ist vorzugsweise auf dem Rahmenkopf ein Zählwerk für die Länge eines das Zählwerk durchlaufenden Kabels angeordnet, durch welches das abzuspulende Kabel geführt werden kann.

Um eine sichere Kraftübertragung vom Stützrad auf den Kabelstern bzw. die Kabeltrommel auf dem am Rahmenkopf angeordneten Arm zu gewährleisten, besteht eine weitere zweckmäßige Ausgestaltung darin, daß das Stützrad in einem Lagerstück gelagert ist, welches mit einer vertikalen Komponente gegenüber dem Rahmenkopf beweglich gelagert ist und daß die Beweglichkeit des Lagerstücks nach oben durch einen Anschlag begrenzt wird, an dem das Lagerstück unter der Wirkung einer Rückholfeder anliegt.

Dadurch ergibt sich beim Einsatz des Stützrades als Antriebsrad für den Kabelstern oder die Kabeltrommel auf dem am Rahmenkopf gelagerten Arm eine zuverlässige Kraftübertragung, weil das Stützrad unter Wirkung der Rückholfeder mit dem Umfang der stirnseitigen Begrenzung des Kabelsterns bzw. der Kabeltrommel in ständigem Reibungseingriff gehalten wird.

Eine weitere zweckmäßige Ausgestaltung besteht darin, daß die den Hubarmen zugeordnete Stellvorrichtung aus jeweils einer hydraulischen Zylinderanordnung besteht.

Eine weitere zweckmäßige Ausgestaltung besteht darin, daß zur Verstellung des Abstandes der Schenkel des Rahmens eine hydraulische Zylinderanordnung vorgesehen ist.

Eine besonders vorteilhafte weitere Ausgestaltung besteht darin, daß die an jedem Hubarm angeordnete Lagerungsvorrichtung aus einer im Hubarm um eine zur Schwenkachse des Hubarms parallele Achse drehbar gelagerten Grundkörper besteht, der mit einem Abschnitt auf der dem anderen Hubarm zugewandten Seite aus dem Hubarm herausragt und am Umfang dieses Abschnitts mit einem der Kabeltrommel zugeordneten Anschlag versehen ist, und daß der Grundkörper die in die Nabe der Kabeltrommel einschiebbaren Elemente trägt, wobei eine vorteilhafte Weiterbildung darin besteht, daß der Grundkörper eine zu seiner Drehachse koaxiale Führung aufweist, in der durch eine Stellvorrichtung axial verstellbar ein zum Eingriff in die Nabe der Kabeltrommel geeigneter Lagerdorn angeordnet ist.

Noch eine weitere, besonders bevorzugte Ausbildung besteht darin, daß der Anschlag als zur Drehachse des Grundkörpers rotationssymmetrischer Abweiskörper ausgebildet ist, der sich über einer dem den Grundkörper tragenden Hubarm zugewandten Basisebene erhebt und mit seinem Rand diese Basisebene spitzwinklig schneidet, wobei eine zweckmäßige Ausführungsform derart beschaffen ist, daß der Anschlag sich etwa pilzförmig gegen den gegenüberliegenden, anderen Hubarm wölbt.

Durch diese Gestaltung werden Beschädigungen der Lagerungsvorrichtungen beim Heranfahren des Geräts an die Kabeltrommel vermieden, weil die Lagerungsvorrichtung sich dabei in einer zurückgezogenen Stellung befindet und durch die flach ansteigende und vorzugsweise gewölbte Oberfläche des Anschlags die Hubarme des Geräts beim Anlaufen gegen ein Hindernis, z.B. einen Schraubenkopf an der Außenfläche der Kabeltrommel, in begrenztem Ausmaß aufgrund ihrer Eigenelastizität ausweichen können. Dies ist besonders bedeutsam, wenn die Vorteile des erfindungsgemäßen Geräts beim Aufnehmen einer Kabeltrommel aus einer Gruppe eng benachbarter Kabeltrommeln voll ausgeschöpft werden sollen, weil dann aufgrund der beengten Verhältnisse die Hubarme in enger Nachbarschaft der Kabeltrommeln bewegt werden müssen und kleinere Hindernisse leicht unbemerkt bleiben können.

Das Einschieben der Lagerungselemente wird dadurch erleichtert, daß nach einer weiteren Ausführungs form der Lagerdorn einen sich zum Eingriff in die Nabe der Kabeltrommel konisch verjüngenden Abschnitt aufweist.

Eine weitere, sehr zweckmäßige Ausbildung besteht darin, daß der Lagerdorn in seiner in die Führung zurückgezogenen Endstellung mit seinem der Kabeltrommel zugewandten Ende etwas über die der Kabeltrommel zugewandte Oberfläche des Anschlags hervorsteht. Damit kann die Ausrichtung des Lagerdorns gegenüber der Nabe durch ein leichtes Einrasten in der Nabe bemerkt werden, was ebenfalls das Manövrieren unter beengten Verhältnissen erleichtert.

Eine andere Asführungsform der Lagerungsvorrichtung besteht darin, daß an dem dem anderen Hubarm zugewandten Ende des Grunkörpers in Umfangsrichtung gleichmäßig verteilte, unter dem Einfluß der Axialbewegung eines im Grundkörper axial verschiebbare gelagerten Spreizdorns radial verstellbare Klauen angebracht sind und daß der Spreizdorn durch eine Stellvorrichtung axial beweglich ist.

Vorzugsweise ist die Stellvorrichtung für die einschiebbaren Lagerelemente eine hydraulische Zylinderanordnung.

Eine weitere zweckmäßige Ausgestaltung besteht darin, daß am Hubarm und am Grunddkörper einander zugeordnete Bremsflächen angeordnet sind, von denen zumindest eine zur Einstellung der Bremskraft verstellbar ist.

Eine weitere zweckmäßige Ausgestaltung besteht darin, daß mit dem am Rahmenkopf um eine vertikale Achse verschwenkbaren Drehstück eine Deichsel verbunden ist, die im Bereich des freien Endes mit einer Bedienungseinheit zur Steuerung der Betätigungs- und/oder Antriebseinrichtungen des Geräts versehen ist. Dabei besteht eine besonders vorteilhafte Ausgestaltung darin, daß die Deichsel gegenüber dem Drehstück um eine vertikale Achse verstellbar ist. Es kann dadurch ohne Veränderung der Fahrtrichtung des Geräts die Deichsel soweit seitlich ausgeschwenkt werden, daß die Bedienungsperson einerseits an der von den Hubarmen getragenen Kabeltrommel vorbeiblicken kann, um das Gerät beispielsweise genau in die Lücke zwischen zwei gelagerten Kabeltrommeln einführen zu können, während an dererseits die Bedienungseinheit jederzeit erreichbar ist.

Anhand der nun folgenden Beschreibung eines in der Zeichnung dargestellten Ausführungsbeispiels der Erfindung wird diese näher erläutert.

Es zeigt:
Fig. 1 eine Seitenansicht eines erfindungsgemäßen Geräts mit einer Zusatzeinrichtung zum Umspulen von Kabeln in Transportstellung,
Fig. 2 eine Seitenansicht des in Fig. 1 gezeigten Geräts in Umspulstellung,
Fig. 3 eine Draufsicht auf das in Fig. 2 gezeigte Gerät,
Fig. 4 einen Axialschnitt durch die Kabeltrommellagerung in dem in Fig. 3 mit IV gekennzeichneten Bereich in vergrößertem Maßstab und
Fig. 5 einen Fig. 4 entsprechenden Axialschnitt durch eine andere, bevorzugte Ausführungsform der Kabeltrommellagerung.

Das in der Zeichnung dargestellte Ausführungsbeispiel eines erfindungsgemäßen Gerätes eignet sich insbesondere zur Handhabung von Kabeltrommeln an der Lagerstelle und insbesondere zum Abtrennen einzelner Kabellängen von den unterschiedlichen, gelagerten Kabeln.

Das Gerät besitzt einen Rahmen 10 aus zwei im Grundriß jeweils etwa L-förmigen Rahmenteilen 10a und 10b. Jeder Rahmenteil 10a und 10b besitzt einen etwa in Fahrtrichtung des Gerätes verlaufenden Schenkel 12a bzw. 12b, an dessen einem Ende sich rechtwinklig ein horizontaler Führungsbalken 14a bzw. 14b anschließt. Diese Führungsbalken 14a und 14b sind gegeneinander gerichtet und der Führungsbalken 14a greift längsverschieblich in den Führungsbalken 14b ein, so daß der Abstand der beiden Schenkel 12a und 12b einstellbar ist.

Zur Verstellung des Abstandes der beiden Schenkel 12a und 12b dient eine hydraulische Zylinderanordnung 16, deren Kolbenstange 18 bei 20 am Rahmenteil 10a und deren Zylinder 22 bei 24 am Rahmenteil 10b angeschlossen ist. Die beiden Führungsbalken 14a und 14b befinden sich am vorderen Ende des im Grundriß etwa U-förmigen Rahmens 10, wobei der zur Aufnahme von Zusatz- und Hilfseinrichtungen als Rahmenkopf dienende Führungsbalken 14b an seiner Rückseite eine obere Führungsrinne 26 und eine untere Führungsrinne 28 aufweist, in der der als vertikal angeordnete Platte ausgebildete Führungsbalken 14a mit seinen Führungsleisten bildenden oberen bzw. unteren Kanten 27 bzw. 29 quer zur Fahrtrichtung verschieblich gelagert ist und zwischen denen der Schenkel 12a nach hinten herausragt.

Die beiden Schenkel 12a und 12b sind ihrerseits im Grundriß etwa U-förmig dadurch gestaltet, daß jeder Schenkel aus zwei sich vom Führungsbalken 14a bzw. 14b nach hinten erstreckenden, zwischen sich einen Abstand einschließenden Wangen 30a und 32a bzw. 30b und 32b besteht. Jeder Schenkel 12a und 12b ist an seinem freien Ende mit einem Laufrad 34a bzw. 34b versehen, wobei das Laufrad 34a am Schenkel 12a zwischen den Wangen 30a und 32a und das Laufrad 34b am Schenkel 12b zwischen den Wangen 30b und 32b angeordnet ist.

Um koaxial verlaufende, sich zwischen den Wangen 30a und 32a bzw. 30b und 32b erstreckende Schwenkachsen 36a und 36b sind an den Schenkel 12a und 12b Hubarme 38a bzw. 38b gelagert, die durch jeweils zwischen den Wangen 30a und 32a bzw. 30b und 32b angeordnete hydraulische Zylinder 40 heb- und senkbar sind, wie dies für den Hubarm 38a in den Fig. 1 und 2 dargestellt ist.

An der Vorderseite des Führungsbalkens 14b des Rahmens 10 ist ein oberer Lagerflansch 41 und ein unterer Lagerflansch 42 angebracht, zwischen welchen um eine vertikale Achse verschwenkbar eine Säule 44 angeordnet ist. Nahe dem oberen Ende der Säule 44 ist um eine horizontale, die vertikale Schwenkachse der Säule 44 kreuzende Achse verschwenkbar ein Arm 36 gelagert, der an seinem freien Ende um eine horizontale Achse drehbar einen fliegend gelagerten Kabelstern 48 trägt. Die Anordnung ist dabei derart getroffen, daß anstelle des Kabelsterns gegebenenfalls eine kleinere Kabeltrommel am freien Ende des Arms 46 gelagert werden kann.

Ein geeigneter, nicht näher dargestellter Anschlag dient dazu, die dem Arm 46 benachbarte, stirnseitige Begrenzung 49 des Kabelsterns 38 bzw. der an seiner Stelle angeordneten Kabeltrommel aus dem nachfolgend noch erläuterten Grund in einer vorgegebenen Radialebene anzuordnen.

Zum Heben und Senken des Armes 46 dient eine hydraulische Zylinderanordnung 50, deren Zylinder 52 in nicht näher ersichtlicher Weise nahe dem unteren Ende der Säule 44 gelagert ist, während die Kolbenstange 54 bei 56 am Arm 46 angreift.

Im Inneren der Säule 44 ist eine Stütze 58 vertikal beweglich geführt. Nahe dem oberen Ende der Säule 44 ist die Säule mit einem Längsschlitz 60 versehen, durch den eine mit der Stütze 58 verbundene, horizontale Achse 62 nach außen ragt. Ein Lenker 64 erstreckt sich zwischen dieser Achse 62 und einer zu ihr parallelen Achse 66 am Arm 46, so daß beim Anheben des Armes 46 durch die Betätigung der Zylinderanordnung 50 die Stütze 58 angehoben wird, während sie beim Absenken des Arms 46 wieder nach unten bewegt wird.

An der Säule 44 ist außerdem ein schräg nach vorn unten vorspringender Stützarm 68 angebracht, der etwa tangential zum Umfang des Kabelsterns 48 verläuft. Der Stützarm 68 trägt an seinem vorderen, unteren Ende um eine horizontale Achse drehbar ein Stützrad 70, das gegebenenfalls auch als Zwillingsrad ausgebildet sein kann, welches aber auf jeden Fall in horizontaler Richtung derart angeordnet ist, daß es mit dem Umfang der am Arm 46 benachbarten, stirnseitigen Begrenzung 49 des Kabelsterns 48 bzw. einer an seiner Stelle angeordneten Kabeltrommel in Kontakt gelangen kann, wenn der Arm 46 so weit abgesenkt wird, daß die Stütze 58 das Stützrad 70 vom Boden abhebt. Um in dieser, aus Fig. 2 ersichtlichen Stellung eine sichere Antriebsverbindung zwischen dem Stützrad 70 und dem Kabelstern 48 bzw. der an seiner Stelle befindlichen Kabeltrommel sicherzustellen, ist der Stützarm 68 geteilt, wobei der vordere, das Stützrad 70 tragende Abschnitt 68a mit dem hinteren Abschnitt 68b über eine Knickachse 72 verbunden ist, die sich auf der vom Kabelstern 48 abgewandten Seite des Stützarms 68 befindet. Durch die dem Abschnitt 68a zugewandte, als Anschlag 69 dienende Stirnseite des Abschnitts 68b wird beim Absenken des Stützrads 70 auf den Boden die Bewegung des Abschnitts 68a nach oben begrenzt, so daß das Rad 70 seine Stützfunktion ausüben kann. Außerdem werden die beiden Abschnitte 68a und 68b durch eine Zugfeder 74 gegeneinander gezogen, so daß bei abgesenkter Stütze 58 und angehobenem Stützrad 70 und bei ausreichend weit abgesenktem Arm 46 das Stützrad 70 unter Wirkung der Zugfeder 74 sicher am Umfang des Kabelsterns 48 bzw. der dort befindlichen Kabeltrommel anliegen wird.

Für den Antrieb des Stützrades 70 dient ein nicht näher gezeigter, batteriegetriebener Elektromotor.

Eine Deichsel 76 ist ebenfalls an der Säule 44 angebracht, und zwar gegenüber der Säule 44 um eine vertikale Achse verschwenkbar und in beliebiger Schwenkstellung feststellbar, so daß die Deichsel 76 beispielsweise in die in Fig. 3 in unterbrochenen Linien dargestellte Position verschwenkt werden kann.

Zum Verschwenken der Deichsel 76 ist an der Säule 44 eine horizontale Sektorplatte 78 angebracht, an welcher die Deichsel 76 verschwenkbar gelagert ist. Die Sektorplatte 78 ist in gleichmäßigen Winkelabständen mit Indexbohrungen 80 versehen, in welche ein die Deichsel 76 durchquerender, in eine Entriegelungsstellung zurückziehbarer Riegelbolzen 82 eingreifen kann.

Die Deichsel 76 trägt nahe ihrem freien Ende eine Steuerkonsole 84, mit welcher der dem Stützrad 70 zugeordnete Elektromotor und die verschiedenen, beschriebenen hydraulischen Zylinder betätigt werden können. Die in Fig. 3 in unterbrochenen Linien dargestellte Deichselstellung bietet dabei die Möglichkeit, einerseits die Steuerung des Gerätes mit Hilfe der Steuerkonsole 84 durchzuführen und andererseits die genaue Positionierung des Schenkels 12a bzw. des Hubarms 38a beim Aufnehmen einer Kabeltrommel zu beobachten.

Zur Aufnahme und drehbaren Lagerung von Kabeltrommeln sind nach einer in Fig. 4 dargestellten ersten Ausführungsform an den beiden freien Enden des Hubarme 38a und 38b hydraulisch betätigbare, spannzangenartige Klemmvorrichtung 86a und 86b vorgesehen, von welchen die am Hubarm 38a angeordnete Klemmvorrichtung 86a in Fig. 4 näher dargestellt ist. Die Klemmvorrichtung 86a besteht aus einem über Wälzlager 88 und 90 drehbar im Hubarm 38a gelagerten, hülsenförmigen Grundkörper 92, der an seinem dem gegenüberliegenden Hubarm 38b zugewandten Ende mit einem Anschlagflansch 94 für die aufzunehmende Kabeltrommel 96 versehen ist. An seinem der Kabeltrommel 96 bzw. dem gegenüberliegenden Hubarm 38b zugewandten Ende sind am Grundkörper 92 in radialer Richtung spreizbare Klauen 98 verschwenkbar gelagert, welche insgesamt von Federringen 100 und 102 umschlossen werden und so radial einwärts in ihre Ruhestellung gezogen werden. Im Grundkörper 92 ist in axialer Richtung verschiebbar ein Spreizdorn 104 gelagert, dessen sich konisch verjüngendes Ende 106 mit entsprechenden Keilflächen 108 an der Innenseite der Klauen 98 zusammenwirkt. Am anderen Ende ist der Spreizdorn 104 mit einer Ringnut 110 versehen, in welche das eine Ende 112 eines doppelwandigen Winkelhebels 114 mit geeigneten Vorsprüngen gabelartig eingreift. Das andere Ende des Winkelhebels 114 ist mit der Kolbenstange 116 einer hydraulischen Zylinderanordnung 118 verbunden, deren Zylinder 120 bei 122 verschwenkbar am Hubarm 38a gelagert ist.

Eine besonders bevorzugte zweite Ausführungsform zeigt Fig. 5. Dabei ist am Grundkörper 92 anstelle des Anschlagflansches 94 ein pilzförmiger Abweiskörper 94a vorgesehen, der auf der Seite, die dem den Grundkörper 92 tragenden Hubarm 38a zugewandt ist, von einer rechtwinklig zur Achse des Grundkörpers 92 verlaufenden Basisebene 95 begrenzt wird, über der sich eine vom Hubarm 38a abgewandte, konvex gekrümmte, etwa kalottenförmige Abweisfläche 99 erhebt, die mit ihrem Rand 97 die Basisebene 95 spitzwinklig schneidet. Dadurch wird sichergestellt, daß beim Einfahren der Hubarme 38a und 38b in die zwischen benachbarten Kabeltrommeln bestehenden Lücken, kleinere Hindernisse, wie etwa an den Trommelaußenseiten vorhandene Schraubenköpfe, die beispielsweise Zugankern zum Zusammenspannen der Kabeltrommel zugeordnet sein können, die Bewegung des Geräts nicht behindern und insbesondere keine Beschädigungen verursachen können, weil durch den flachen Anstieg der Abweisfläche 99 der zugeordnete Hubarm 38a beim Anlaufen gegen ein derartiges Hindernis aufgrund seiner Eigenelastizität beiseitegedrückt werden kann.

Um Beschädigungen zu vermeiden, sind außerdem die spannzangenartigen Klemmvorrichtungen 86a und 86b durch Lagerdorne 86c ersetzt, die jeweils axial verschiebbar in den Führungen 93 der Grundkörper 92 gelagert sind und an ihrem zum Eingriff in die Nabe der Kabeltrommel 96 bestimmten Ende einen sich konisch verjüngenden Abschnitt 86′ und am anderen Ende die bereits beim Spreizdorn 104 beschriebene Ringnut 110 aufweisen. Diese Lagerdorne 86c können mit Hilfe der Zylinderanordnung 118 soweit in den Grundkörper zurückgezogen werden, daß nur noch das abgerundete Ende des sich konisch verjüngenden Abschnitts 86′ aus der Abweisfläche 99 soweit hervorsteht, daß beim Einfahren der Hubarme 38a und 38b in schmale Lücken zwischen benachbarten Kabeltrommeln 96 und elastischer Anlage der Lagerdorne 86c an der Trommelaußenseite, das Einrasten dieser aus den Abweisflächen 99 hervorstehenden Enden der Lagerdorne 86c in die Nabe der Kabeltrommel bis zur Anlage der Abweisfläche 99 an der Trommelaußenseite wahrnehmbar ist, so daß auch dann die Kabeltrommel sicher aufgenommen werden kann, wenn aufgrund beengter Verhältnisse der Nabenbereich nur schlecht eingesehen werden kann.

Auf die Säule 44 ist ein Zählwerk 124 aufgesetzt, durch welches ein von der Kabeltrommel 96 abzuspulendes und auch auf den Kabelstern 48 aufzuwikkelndes Kabel 126 geführt werden kann, um die abgespulte Kabellänge auf einfache Weise messen zu können.

Die vorstehend beschriebene Ausführungsform der Erfindung stellt ein Spezialgerät dar, welches insbesondere im Lagerbereich zum Umsetzen von Kabeltrommeln und zum Abmessen und Aufspulen einzelner Kabellängen für den jeweiligen Verbrauch geeignet ist, wie sich aus der nachfolgenden Erläuterung der Einsatzmöglichkeiten dieses Gerätes ergibt. Dabei wird aber auch verständlich, daß das Gerät beispielsweise in einer Ausführungsform ohne den Arm 46, die Deichsel 76 und den Antrieb des Stützrades 70, jedoch mit einer anstelle der Deichsel 76 angeordneten Anhängekupplung als vorteilhafter Kabeltransportwagen eingesetzt werden kann.

Besondere Beachtung verdient die durch das erfindungsgemäße Gerät geschaffene Möglichkeit, daß alle üblicherweise im Lagerbereich von Kabeltrom meln anfallenden Arbeiten von einer einzigen Person bewältigt werden können.

In einem Kabellager sind Kabeltrommeln unterschiedlicher Größe, d.h. mit unterschiedlicher axialer Ausdehnung und unterschiedlichem Durchmesser, in der Regel mit relativ geringen Abständen in achsparalleler Anordnung abgestellt, um die Grundfläche des Lagerbereichs möglichst gering halten zu können. Dabei sind üblicherweise mehrere Reihen von Kabeltrommeln abgestellt, wobei sich in der vordersten, unmittelbar zugänglichen Reihe jene Kabeltrommeln befinden, von denen bereits Kabellängen entnommen worden sind, während sich dahinter Vorratsrollen befinden.

Soll von einer Trommel eine Teillänge des Kabels abgegeben werden, muß die entsprechende Kabeltrommel drehbar aufgebockt werden. Nach dem Abziehen der gewünschten Kabellänge muß die Trommel wieder in die Reihe der Kabeltrommeln zurückgesetzt werden. Ist die auf der Kabeltrommel befindliche Kabellänge geringer als der gerade bestehende Bedarf, muß die Kabeltrommel aus der ersten Reihe entfernt und eine dahinter befindlicher Vorratstrommel aufgebockt werden. Entsprechend der Abgabe von Kabellängen unterschiedlicher Durchmesser aus dem Kabelvorrat müssen die gelagerten Kabeltrommeln umgesetzt werden, um jeweils mit möglichst geringem Zeitaufwand die angeforderte Kabellänge abgeben zu können.

Um eine Kabeltrommel beliebigem Durchmessers aus einer Reihe abgestellter Kabeltrommeln aufzunehmen, wird von der Bedienungsperson das vorstehend beschriebene Gerät an der Deichsel 76 erfaßt und es wird - soweit dies noch nicht geschehen ist - durch Betätigung der hydraulischen Zylinderanordnung 50 der Arm 46 in seine angehobene, aus Fig. 1 ersichtliche Stellung verschwenkt, wodurch zunächst das Stützrad 70 auf den Boden abgesenkt und anschließend die Stütze 58 vom Boden abgehoben wird, so daß das Gerät fahrbereit ist. Es wird nun durch den nicht gezeigten Elektromotor das Stützrad 70 angetrieben und das Gerät mittels der Deichsel 76 vor die aufzubockende Kabeltrommel gefahren. Stellt sich heraus, daß der Abstand zwischen den beiden Schenkeln 12a und 12b der beiden Rahmenteile 10a und 10b nicht auf die Breite der zu ergreifenden Kabeltrommel abgestimmt ist, kann dieser Abstand durch Betätigung der hydraulischen Zylinderanordnung 16 verstellt werden, so daß die beiden Schenkel 12a und 12b beiderseits der aufzubockenden Kabeltrommel in den Zwischenraum zwischen dieser Trommel und den benachbarten Trommeln eingeführt werden können.

Durch die Betätigung der hydraulischen Zylinder 40 werden nun die Hubarme 38a und 38b so weit angehoben, daß die Klemmvorrichtungen 86a und 86b in die Höhe der Achse der auf zunehmenden Kabeltrommel 96 gelangen, wobei von der Steuerkonsole 84 aus der Antrieb des Stützrades 70 betätigt werden kann, um die Klemmvorrichtungen 86a und 86b auch in horizontaler Richtung genau gegenüber der Achse der Kabeltrommel 96 auszurichten.

Anschließend wird der Abstand der beiden Schenkel 12a und 12b verringert, so daß die Klemmvorrichtungen 86a und 86b in die Nabenbohrung der Kabel trommel 96 eindringen, bis die Anschlagflansche 94 an der Kabeltrommel 96 anliegen. Nun werden durch Betätigung der Zylinderanordnungen 118 die Spreizdorne 104 axial verschoben und dadurch die Klauen 98 gespreizt, um die Kabeltrommel 96 sicher zu erfassen.

Durch weiteres Anheben der Hubarme 38a und 38b wird die Kabeltrommel 96 vom Boden abgehoben und kann nun aus der Reihe der gelagerten Kabeltrommeln herausgefahren werden.

Wie die vorstehende Beschreibung zeigt, kann das Gerät, sofern es die in ihrer Funktion erläuterten Einzelheiten aufweist, als sehr einfach zu bedienender Kabeltransportwagen benützt werden, wobei, wie bereits erwähnt, anstelle der Deichsel 76 auch eine Anhängekupplung verwendet werden kann, um die Möglichkeit zu schaffen, mittels eines geeigneten Zugfahrzeuges Kabeltrommeln unterschiedlichen Durchmessers und unterschiedlicher Breite über größere Entfernungen zu transportieren.

Das als Ausführungsbeispiel beschriebene Gerät weist darüber hinaus jedoch noch weitere vorteilhafte Einrichtungen auf, deren Anwendung nachfolgend erläutert wird.

Soll von der vom Gerät aufgenommenen Kabeltrommel 96 eine vorgegebene Länge des Kabels abgespult und an anderer Stelle, insbesondere auf der Ladefläche eines Transportfahrzeuges, abgelegt werden, wird das freie Ende des auf der Kabeltrommel 96 befindlichen Kabels 126 durch ein Zählwerk 124 geführt und mit dem vom Arm 46 getragenen Kabelstern 48 verbunden, nachdem durch Absenken des Armes 46 die Stütze 58 auf den Boden aufgesetzt und das Stützrad 70 vom Boden abgehoben wurde. Der Arm 46 wird so weit abgesenkt, daß der Umfang des Kabelsterns 48 oder gegebenenfalls der Umfang einer anstelle des Kabelsterns 48 angebrachten Kabeltrommel am Stützrad 70 anliegt und der Abschnitt 68a unter Spannung der Zugfeder 74 etwas um die Knickachse 72 gegenüber dem Abschnitt 68b ausgeschwenkt ist. Dadurch wird eine Antriebsverbindung zwischen dem Stützrad 70 und dem Kabelstern 48 bzw. der an seiner Stelle angeordneten Kabeltrommel hergestellt. Durch Betätigung des nicht gezeigten Elektromotors kann der Kabelstern 48 solange gedreht werden, bis das Zählwerk 124 anzeigt, daß die gewünschte Kabellänge von der Kabeltrommel 96 abgespult worden ist. Das Kabel 126 wird dann durchtrennt und die von der Kabeltrommel 96 abgespulte Kabellänge kann vom Kabelstern 48 abgenommen werden. Falls anstelle des Kabelsterns 48 eine Kabeltrommel verwendet wird, kann die Kabeltrommel mit der abgespulten Kabellänge vom Arm 46 entfernt werden.

Um das abgespulte Kabel beispielsweise auf der Ladefläche eines Transportfahrzeuges abzulegen, kann nach dem Absenken des Stützrades 70 in die Transportstellung das Gerät an das Transportfahrzeug herangefahren werden, wobei zugleich der Arm 46 so weit nach oben verschwenkt wird, daß das abgespulte Kabel auf einfache Weise auf der Ladefläche des Transportfahrzeuges abgelegt werden kann.

Um ein Nachlaufen der von den Hubarmen getragenen Kabeltrommel beim Abspulen zu vermeiden, ist eine Bremseinrichtung vorgesehen. Diese besteht aus einer am freien Ende des Hubarms achsparallel zu dessen Schwenkachse verstellbar angebrachten Schraube 128, die an ihrem aus dem Hubarm herausragenden, dem anderen Hubarm zugewandten Ende mit einem eine Reibfläche aufweisenden Druckstück 130 versehen ist, welches mit einstellbarer Anpreßkraft an einer Gegenfläche 132 an dem mit dem Grundkörper 92 verbundenen Anschlagflansch 94 bzw. dem Abweiskörper 94a zusammenwirkt.

Es ist offensichtlich, daß alle beschriebenen Arbeitsgänge und ähnliche Arbeitsgänge, wie beispielsweise das Umgruppieren von gelagerten Kabeltrommeln, mühelos von einer einzigen Bedienungsperson ausgeführt werden können.

## Patentansprüche

1. Gerät zum Transport von Kabeltrommeln mit einem fahrbaren Rahmen (10), an dem mit axialem Abstand zwei durch eine Stellvorrichtung (40) um eine gemeinsame horizontale Schwenkachse verschwenkbare und in einer gewählten Schwenkstellung feststellbare Hubarme (38a, 38b) angeordnet sind, deren Abstand in Richtung der Schwenkachse einstellbar ist und die an ihren freien Enden mit einander zugeordneten Lagerungsvorrichtungen (92) zur Lagerung einer Kabeltrommel (96) zwischen den Hubarmen versehen sind, die an den Hubarmen (38a, 38b) als in die Nabe der Kabeltrommel (96) einschiebbare Elemente (86a, 86b) ausgebildet und um jeweils eine zur Schwenkachse parallele Achse drehbar an den Hubarmen (38a, 38b) gelagert sind, *dadurch gekennzeichnet*, daß der Rahmen (10) jeweils einen der Hubarme (38a, 38b) und eine ihm zugeordnete Stellvorrichtung (16) tragende, längs einer achsparallel zur Schwenkachse der Hubarme verlaufenden Führung (26, 28) in ihrem Abstand zueinander verstellbare und von dieser Führung unter Bildung eines etwa U-förmigen Rahmengrundrisses frei vorspringende Schenkel (12a, 12b) aufweist.

2. Gerät nach Anspruch 1, *dadurch gekennzeichnet*, daß an den freien Enden der Schenkel (12a, 12b) jeweils ein Rad (34a, 34b) um eine zur Schwenkachse parallele Achse drehbar gelagert ist und daß mindestens ein weiteres, lenkbares Rad (70) an einem die Führung (26, 28) aufweisenden Rahmenkopf (14b) angeordnet ist.

3. Gerät nach Anspruch 2, *dadurch gekennzeichnet*, daß das Rad (34a, 34b) am Ende eines jeden Schenkels (12a, 12b) innerhalb der Breite des Schenkels angeordnet ist.

4. Gerät nach einem der Ansprüche 2 oder 3, *dadurch gekennzeichnet*, daß mindestens einem Rad (70) ein motorischer Antrieb zugeordnet ist.

5. Gerät nach einem der Ansprüche 2 bis 4, *dadurch gekennzeichnet*, daß am Rahmenkopf ein um eine vertikale Achse verschwenkbares Rad (70) angeordnet ist.

6. Gerät nach Anspruch 5, *dadurch gekennzeichnet*, daß das am Rahmenkopf angeordnete Rad (70) gemeinsam mit einer Deichsel (76) oder einer Anhängekupplung um die vertikale Achse verschwenkbar ist.

7. Gerät nach einem der vorhergehenden Ansprüche, *dadurch gekennzeichnet*, daß die beiden Schenkel (12a, 12b) führungsseitig jeweils mit parallel zur Schwenkachse verlaufenden, gegeneinander gerichteten Führungsbalken (14a, 14b) versehen sind, welche miteinander längsverschieblich in Eingriff stehen.

8. Gerät nach Anspruch 7, *dadurch gekennzeichnet*, daß der eine Schenkel (12a) mit einer als Führungsbalken dienenden, etwa vertikal angeordneten Platte (14a) verbunden ist, deren obere und untere Kanten (27, 29) als Führungsleisten dienen und in diese Platte oben und unten übergreifende Führungsrinnen (26, 28) an dem als Rah menkopf dienenden anderen Führungsbalken (14b) eingreifen.

9. Gerät nach einem der Ansprüche 2 bis 8, *dadurch gekennzeichnet*, daß am Rahmenkopf (14b) mindestens eine absenkbare Stütze (58) derart angeordnet ist, daß in ihrem abgesenkten Zustand das lenkbare Rad (70) vom Boden abgehoben ist.

10. Gerät nach einem der Ansprüche 2 bis 9, *dadurch gekennzeichnet*, daß am Rahmenkopf (14b) um eine zur Schwenkachse paralalle Achse verschwenkbar ein Arm (46) gelagert ist, der an seinem freien Ende mit einer zur Schwenkachse parallelen Lagerung für eine Kabeltrommel bzw. einen Kabelstern (48) versehen ist und der zwischen einer Transportstellung, in der sich das freie Ende dieses Arms über dem Rahmenkopf (14b) befindet, und einer Betriebsstellung, in der sich das freie Ende des Arms (46) auf der von den Hubarmen (38a, 38b) abgewandten Seite des Rahmenkopfes (14b) vor dem Rahmenkopf befindet, verstellbar ist.

11. Gerät nach den Ansprüchen 9 und 10, *dadurch gekennzeichnet*, daß zwischen dem am Rahmenkopf (14b) verschwenkbaren Arm (46) und der absenkbaren Stütze (58) eine Einrichtung (64) zur Bewegungsübertragung derart angeordnet ist, daß die Stütze (58) ihre angehobene Stellung einnimmt, wenn sich der Arm (46) in der Transportstellung befindet und ihre abgesenkte Stützstellung, wenn sich der Arm (46) in seiner Betriebsstellung befindet.

12. Gerät nach einem der Ansprüche 10 oder 11, *dadurch gekennzeichnet*, daß das lenkbare Rad (70) und der am Rahmenkopf (14b) verschwenkbare Arm (46) an einem gegenüber dem Rahmenkopf (14b) um eine vertikale Achse verschwenkbaren Drehstück (44) angebracht sind.

13. Gerät nach einem der Ansprüche 10 bis 12, *dadurch gekennzeichnet*, daß die Lagerung am freien Ende des am Rahmenkopf (14b) verschwenkbaren Arms (46) mit einem Anschlag zur axialen Positionierung eines von der Lagerung aufzunehmenden Kabelsterns (48) oder einer Kabeltrommel versehen ist, die geeignet ist, die diesem Arm (46) benachbarte stirnseitige Begrenzung (49) des Kabelsterns bzw. der Kabeltrommel in der Radialebene des lenkbaren Rades (70) zu positionieren, und daß der am Rahmenkopf (14b) verschwenkbare Arm (46) zumindest bis zur Anlage des Umfanges dieser stirnseitigen Begrenzung (49) am Stützrad (70) verschwenkbar ist.

14. Gerät nach einem der Ansprüche 10 bis 13, *dadurch gekennzeichnet*, daß auf dem Rahmenkopf ein Zählwerk (124) für die Länge des das Zählwerk durchlaufenden Kabels angeordnet ist.

15. Gerät nach Anspruch 13, *dadurch gekennzeichnet*, daß das Stützrad (70) in einem Lagerstück (68a) gelagert ist, welches mit einer vertikalen Komponente gegenüber dem Rahmenkopf (14b) beweglich gelagert ist und daß die Beweglichkeit des Lagerstücks nach oben durch einen Anschlag (69) begrenzt wird, an dem das Lagerstück (68a) unter der Wirkung einer Rückholfeder (74) anliegt.

16. Gerät nach einem der vorhergehenden Ansprüche, *dadurch gekennzeichnet*, daß die den Hubarmen (38a, 38b) zugeordnete Stellvorrichtung aus jeweils einer hydraulischen Zylinderanordnung (40) besteht.

17. Gerät nach einem der vorhergehenden Ansprüche, *dadurch gekennzeichnet*, daß zur Verstellung des Abstandes der Schenkel (12a, 12b) des Rahmens (10) eine hydraulische Zylinderanordnung (16) vorgesehen ist.

18. Gerät nach einem der vorhergehenden Ansprüche, *dadurch gekennzeichnet*, daß die an jedem Hubarm (38a, 38b) angeordnete Lagerungsvorrichtung aus einer im Hubarm um eine zur Schwenkachse (36a, 36b) des Hubarms parallele Achse drehbar gelagerten Grundkörper (92) besteht, der mit einem Abschnitt auf der dem anderen Hubarm zugewandten Seite aus dem Hubarm herausragt und am Umfang dieses Abschnitts mit einem der Kabeltrommel (96) zugeordneten Anschlag (94, 94a) versehen ist, und daß der Grundkörper (92) die in die Nabe der Kabeltrommel (96) einschiebbaren Elemente (86a, 86b; 86c) trägt.

19. Gerät nach Anspruch 18, *dadurch gekennzeichnet*, daß der Grundkörper (92) eine zu seiner Drehachse koaxiale Führung (93) aufweist, in der durch eine Stellvorrichtung (118) axial verstellbar ein zum Eingriff in die Nabe der Kabeltrommel (96) geeigneter Lagerdorn (86c) angeordnet ist.

20. Gerät nach einem der Ansprüche 18 oder 19, *dadurch gekennzeichnet*, daß der Anschlag (94a) als zur Drehachse des Grundkörpers (92) rotationssymmetrischer Abweiskörper ausgebildet ist, der sich über einer dem den Grundkörper (92) tragenden Hubarm (38a) zugewandten Basisebene (95) erhebt und mit seinem Rand (97) diese Basisebene (95) spitzwinklig schneidet.

21. Gerät nach Anspruch 20, *dadurch gekennzeichnet*, daß der Anschlag (94a) sich etwa pilzförmig gegen den gegenüberliegenden, anderen Hubarm (38b, 38a) wölbt.

22. Gerät nach einem der Ansprüche 19 bis 21, *dadurch gekennzeichnet*, daß der Lagerdorn (86c) einen sich zum Eingriff in die Nabe der Kabeltrommel (96) konisch verjüngenden Abschnitt (86′) aufweist.

23. Gerät nach einem der Ansprüche 19 bis 22, *dadurch gekennzeichnet*, daß der Lagerdorn (86c) in seiner in die Führung (93) zurückgezogenen Endstellung mit seinem der Kabeltrommel (96) zugewandten Ende etwas über die der Kabeltrommel (96) zugewandte Oberfläche (99) des Anschlags (94a) hervorsteht.

24. Gerät nach Anspruch 18, *dadurch gekennzeichnet*, daß an dem dem anderen Hubarm zugewandten Ende des Grunkörpers (92) in Umfangsrichtung gleichmäßig verteilte, unter dem Einfluß der Axialbewegung eines im Grundkörper axial verschiebbare gelagerten Spreizdorns (104) radial verstellbare Klauen (98) angebracht sind und daß der Spreizdorn (104) durch eine Stellvorrichtung (118) axial beweglich ist.

25. Gerät nach einem der Ansprüche 19 bis 25, *dadurch gekennzeichnet*, daß diese Stellvorrichtung eine hydraulische Zylinderanordnung (118) ist.

26. Gerät nach einem der Ansprüche 19 bis 25, *dadurch gekennzeichnet*, daß am Hubarm (38a) und am Grundkörper (92) einander zugeordnete Bremsflächen (130, 132) angeordnet sind, von denen zumindest eine (130) zur Einstellung der Bremskraft verstellbar ist.

27. Gerät nach Anspruch 12, *dadurch gekennzeichnet*, daß mit dem am Rahmenkopf (14b) um eine vertikale Achse verschwenkbaren Drehstück (44) eine Deichsel (76) verbunden ist, die im Bereich des freien Endes mit einer Bedienungseinheit (84) zur Steuerung der Betätigungs- und/oder Antriebseinrichtungen (16, 40, 50, 118) des Geräts versehen ist.

28. Gerät nach Anspruch 27, *dadurch gekennzeichnet*, daß die Deichsel (76) gegenüber dem Drehstück (44) um eine vertikale Achse verstellbar ist.
